# EUROPÄISCHE PATENTSCHRIFT

(11) **EP 3 026 167 B1**
(45) Veröffentlichungstag und Bekanntmachung des Hinweises auf die Patenterteilung: **28.06.2017**
(21) Anmeldenummer: 15192328.1
(22) Anmeldetag: 30.10.2015
(51) Int. Cl.: D06F 58/20, D06F 58/02, D06F 58/28

(54) **WÄSCHETROCKNUNGSGERÄT UND VERFAHREN ZUM BETREIBEN EINES WÄSCHETROCKNUNGSGERÄTS**
LAUNDRY DRYING DEVICE AND METHOD OF OPERATING A LAUNDRY DRYING DEVICE
APPAREIL DE SÉCHAGE DU LINGE ET PROCÉDÉ DE FONCTIONNEMENT D'UN APPAREIL DE SÉCHAGE DU LINGE

(30) Priorität: 27.11.2014 DE 102014224214
(43) Veröffentlichungstag der Anmeldung: 01.06.2016
(73) Patentinhaber: BSH Hausgeräte GmbH, 81739 München (DE)
(72) Erfinder: Löffler, Holger, 12169 Berlin (DE); Krausch, Uwe-Jens, 14656 Brieselang (DE); Nühse, Werner, 14624 Dallgow-Döberitz (DE); Wuttge, Oliver, 12157 Berlin (DE); Drebant, Alexander, 12207 Berlin (DE)

(56) Entgegenhaltungen:
- DE-A1- 1 959 207
- DE-A1-102008 043 176
- DE-C2- 4 023 000
- JP-A- 2007 222 455
- JP-A- 2007 319 458
- JP-A- 2008 104 625

## Beschreibung

Die Erfindung betrifft ein Wäschetrocknungsgerät, aufweisend einen Wäschetrocknungsraum mit einer Prozessluft-Einlassöffnung und einer Prozessluft-Austrittsöffnung, welche Öffnungen mittels eines Prozessluftkanals zu einem Prozessluftkreislauf miteinander verbunden sind, wobei in dem Prozessluftkanal ein Kondensator zur Abkühlung von aus dem Wäschetrocknungsraum austretender Prozessluft, eine Heizung zum Aufwärmen von zuvor abgekühlter Prozessluft und ein Prozessluftgebläse zum Umwälzen der Prozessluft in dem Prozessluftkreislauf angeordnet sind, ferner aufweisend eine Wärmepumpe mit einem Antrieb, einem als der Kondensator dienenden ersten Wärmetauscher und einem als die Heizung dienenden zweiten Wärmetauscher, und zudem aufweisend eine steuerbare Verschlusseinrichtung zum wahlweisen Öffnen und Verschließen einer ersten Luftdurchtrittsöffnung des Prozessluftkreislaufs. Die Erfindung ist insbesondere vorteilhaft anwendbar auf Haushalts-Wäschetrocknungsgeräte.

Bei Wärmepumpentrocknern mit einer Kompressor-Wärmepumpe heizt sich die Wärmepumpe häufig über einen zeitlichen Verlauf einer Trocknung auf. Damit es nicht zu einer Überhitzung des Kompressors kommt, wird bei einigen Wärmepumpentrocknern mit Erreichen einer Grenztemperatur ein Zusatzventilator eingeschaltet, der Umgebungsluft von außen in den Wärmepumpentrockner ansaugt und auf den Kompressor und eine Verrohrung der Wärmepumpe leitet. Die Umgebungsluft kühlt den Kompressor und führt Wärme aus der Wärmepumpe ab. Der Zusatzventilator befindet sich meist an einer Frontseite des Geräts. Es gibt Ausführungen, bei denen hinter dem Zusatzventilator ein separater Wärmetauscher angeordnet ist, um die Wärmeabfuhr aus dem Kältekreislauf der Wärmepumpe zu erhöhen. Jedoch ist diese Bauform aufwändig. Der Zusatzventilator erzeugt zudem deutlich hörbare Geräusche.

DE 40 23 000 C2 offenbart einen Wäschetrockner mit einem zum Heizen von Prozessluft, die mittels eines elektromotorisch angetriebenen Gebläses in einem geschlossenen Prozessluftkanal durch einen Wäschetrockenraum geführt wird, und zum Ausfällen der in der Prozessluft aus dem Wäschetrockenraum mitgeführten Feuchtigkeit eingerichteten Wärmepumpenkreis aus Verflüssiger, Verdampfer, Kompressor und Drossel sowie ferner mit einer einstellbaren Abluftöffnung im Prozessluftkanal zwischen dem Verflüssiger und dem Wäschetrockenraum, wobei zwischen dem Verdampfer und dem Verflüssiger im Prozessluftkanal eine Zuluftöffnung angeordnet ist, die mit einer steuerbaren Verschlusseinrichtung verschließbar ist.

DE 10 2008 043 176 A1 betrifft einen Trockner mit einer Trocknungskammer für zu trocknende Gegenstände, einem Zuluftkanal, einem Prozessluftkanal, einem Abluftkanal und einer Wärmepumpe mit einer Wärmesenke und einer Wärmequelle, wobei der Zuluftkanal und der Abluftkanal mittels eines Mechanismus über einen Umluftkanal zur Einstellung eines Anteils an Um- und Abluft im Trockner zusammengeschaltet werden können. Auch offenbart sind ein Verfahren zum Betrieb dieses Trockners sowie ein Verfahren zur Steuerung der Temperatur und/oder der Feuchtigkeit einer Luft eines Raumes unter Verwendung dieses Trockners.

JP 2007-22455 A betrifft einen Waschtrockner mit einem Prozessluftkanal, in dem ein Kondensator angeordnet ist.

Es ist die **Aufgabe** der vorliegenden Erfindung, die Nachteile des Standes der Technik zumindest teilweise zu überwinden und insbesondere eine Möglichkeit zur verbesserten Kühlung einer Wärmepumpe in einem Wäschetrocknungsgerät, insbesondere in einem Umluft-Wäschetrockner, bereitzustellen.

Diese Aufgabe wird gemäß den Merkmalen der unabhängigen Ansprüche gelöst. Bevorzugte Ausführungsformen sind insbesondere den abhängigen Ansprüchen entnehmbar. Die Aufgabe wird gelöst durch ein Wäschetrocknungsgerät, aufweisend einen Wäschetrocknungsraum mit einer Prozessluft-Einlassöffnung und einer Prozessluft-Austrittsöffnung, welche Öffnungen mittels eines Prozessluftkanals zu einem Prozessluftkreislauf miteinander verbunden sind, wobei in dem Prozessluftkanal ein Kondensator zur Abkühlung von aus dem Wäschetrocknungsraum austretender Prozessluft, eine Heizung zum Aufwärmen von zuvor abgekühlter Prozessluft und ein Prozessluftgebläse zum Umwälzen der Prozessluft in dem Prozessluftkreislauf angeordnet sind, ferner aufweisend eine Wärmepumpe mit einem Antrieb, einem als der Kondensator dienenden ersten Wärmetauscher und einem als die Heizung dienenden zweiten Wärmetauscher, zudem aufweisend eine steuerbare Verschlusseinrichtung zum wahlweisen Öffnen und Verschließen einer ersten Luftdurchtrittsöffnung des Prozessluftkreislaufs, und aufweisend eine steuerbare Absperreinrichtung zum wahlweisen Öffnen und Verschließen des Prozessluftkanals, wobei die Heizung und das Prozessluftgebläse in dem Prozessluftkanal zwischen der ersten Luftdurchtrittsöffnung und der Absperreinrichtung angeordnet sind und die Verschlusseinrichtung und die Absperreinrichtung so steuerbar sind, dass gleichzeitig die Verschlusseinrichtung die erste Luftdurchtrittsöffnung zumindest teilweise freigibt und die Absperreinrichtung den Prozessluftkanal zumindest teilweise absperrt.

Dieses Wäschetrocknungsgerät weist unter anderem den Vorteil auf, dass während eines Kühlvorganges mit versperrtem Prozessluftkanal strömt keine Luft durch den Wäschetrocknungsraum und somit keine bzw. nur unwesentlich Feuchtigkeit aus dem Gerät abgeführt wird. Folglich wird der Kondensationswirkungsgrad nicht vermindert. Zudem ist dieses Wäschetrocknungsgerät einfach und preiswert herstellbar. Die durch die erste Luftdurchtrittsöffnung in den Prozessluftkanal einströmende Umgebungsluft mag aus dem Inneren des Wäschetrocknungsgeräts oder von außerhalb des Wäschetrocknungsgeräts angesaugt werden.

Ein weiterer Vorteil besteht darin, dass auf einen Zusatzventilator und auch auf einen Zusatzwärmetauscher verzichtet werden kann. Insbesondere auch bei Ansaugung der Umgebungsluft aus dem Inneren des Wäschetrocknungsgeräts kann eine Belüftungsöffnung in einer insbesondere frontseitigen Gehäusewand entfallen. Dieser Bereich unterliegt dann weniger Restriktionen und steht z.B. zur designerischen Gestaltung zur Verfügung. Beispielsweise kann das Gerät durch Entfall der frontseitigen Belüftungsöffnung eine glatte Front erhalten. Der Entfall der frontseitigen Belüftungsöffnung ergibt den weiteren Vorteil, dass eine Schallabstrahlung des Kompressors nach vorne erheblich vermindert wird.

Die Abkühlung der Wärmepumpe erfolgt darüber hinaus wesentlich schneller als durch einen Zusatzventilator. So kann eine Trocknungszeit verkürzt werden. Durch die Abkühlung verschieben sich die Prozesszustände in einen für die Effizienz der Wärmepumpe günstigeren Bereich, so dass ein Gesamtenergieverbrauch verringert werden kann.

Unter einer Luftdurchtrittsöffnung mag insbesondere eine Öffnung verstanden werden, durch die Luft in den Prozessluftkanal einströmen oder ausströmen kann. Die Luftdurchtrittsöffnung mag in einer Wandung des Prozessluftkanals angeordnet sein, z.B. in Form eines Lochs.

Das Verschließen oder Absperren des Prozessluftkanals durch die Absperreinrichtung betrifft hingegen eine Änderung eines Strömungsquerschnitts des Prozessluftkanals.

Das Wäschetrocknungsgerät ist ein Umluft-Wäschetrockner, in dessen Nennbetrieb, bei dem Prozessluft durch den Wäschetrocknungsraum strömt, der Wäschetrocknungsraum und der Prozessluftkanal einen geschlossen umlaufenden Prozessluftkreislauf bilden. Im Kühlbetrieb, bei dem die erste Luftdurchtrittsöffnung zumindest teilweise geöffnet ist und der Prozessluftkanal zumindest teilweise abgesperrt ist, ist ausschließlich oder zusätzlich ein offener Abluftkanal vorhanden, der die Umgebungsluft über die Heizung bzw. den zweiten Wärmetauscher leitet.

Das Wäschetrocknungsgerät ist insbesondere ein Haushalts-Wäschetrocknungsgerät. Das Wäschetrocknungsgerät mag ein eigenständiger Wäschetrockner oder ein Wasch/Trocknungs-Kombigerät oder Waschtrockner sein.

Der Wäschetrocknungsraum mag eine Wäschetrommel sein, insbesondere eine drehbare Wäschetrommel. Die Wäschetrommel mag um eine horizontale Drehachse drehbar sein. Die Prozessluft-Einlassöffnung und die Prozessluft-Austrittsöffnung mögen dann an Stirnflächen der Wäschetrommel angeordnet sein. Beispielsweise mag sich die Prozessluft-Einlassöffnung an einer rückwärtigen Stirnfläche der Wäschetrommel befinden und sich die Prozessluft-Austrittsöffnung an einer frontseitigen Stirnfläche der Wäschetrommel befinden.

An dem als Kondensator dienenden ersten Wärmetauscher kühlt aus der Wäschetrommel ausströmende warm-feuchte Prozessluft ab und wird kondensiert. Das so gewonnene Kondensat tropft z.B. in eine Kondensatwanne und mag in einen Abfluss oder in einen Spülbehälter abgepumpt werden.

Der als Heizung dienende zweite Wärmetauscher ist in Bezug auf die Strömungsrichtung der Prozessluft stromabwärts oder hinter dem Kondensator bzw. hinter dem ersten Wärmetauscher angeordnet und heizt die auskondensierte Prozessluft wieder auf, bevor sie wieder in die Wäschetrommel einströmt.

Das Prozessluftgebläse mag insbesondere zwischen der Heizung und der Wäschetrommel angeordnet sein und damit auch in Bezug auf die Strömungsrichtung der Prozessluft stromabwärts zu der Heizung. Das Prozessluftgebläse mag z.B. ein Axiallüfter oder ein Radiallüfter sein.

Die Wärmepumpe mag eine Kompressor-Wärmepumpe mit einem Kompressor als dem Antrieb, einem Verdampfer als dem ersten Wärmetauscher und einem Verflüssiger als dem zweiten Wärmetauscher sein. Sie weist auf grundsätzlich bekannte Weise auch eine Drossel auf. Diese Komponenten sind auf grundsätzlich bekannte Weise Komponenten eines Kreislaufs, in dem Arbeits- oder Kältemittel zirkuliert. Die Wärmepumpe mag folglich auch als "Kältekreislauf' bezeichnet werden.

Alternativ mag die Wärmepumpe als eine Stirling-Wärmepumpe oder als eine Vuilleumier-Wärmepumpe ausgebildet sein.

Die steuerbare Verschlusseinrichtung und die steuerbare Absperreinrichtung sind insbesondere elektrisch steuerbar. Die mögen mittels eines gemeinsamen Aktors (z.B. eines Piezoaktors oder eines Elektromotors) steuerbar sein oder dazu mit einem jeweiligen Aktor gekoppelt sein.

Dadurch, dass die Heizung und das Prozessluftgebläse in dem Prozessluftkanal zwischen der ersten Luftdurchtrittsöffnung und der Absperreinrichtung angeordnet sind, fließt bei verschlossenem oder abgesperrtem Prozessluftkanal durch diese beiden Komponenten ein signifikanter Volumenstrom der Umgebungsluft. Erfindungsgemäß sind nur die Heizung und das Prozessluftgebläse in dem Prozessluftkanal zwischen der ersten Luftdurchtrittsöffnung und der Absperreinrichtung angeordnet. Somit fließt bei gleichzeitig geöffneter erster Luftdurchtrittsöffnung und bei verschlossenem Prozessluftkanal nur durch diese beiden Komponenten des Prozessluftkanals ein signifikanter Volumenstrom der Umgebungsluft, jedoch z.B. nicht durch den Wäschetrocknungsraum und auch nicht durch den ersten Wärmetauscher bzw. Kondensator. Dadurch lässt sich ein besonders hoher Wirkungsgrad aufrechterhalten.

Die Prozessluft hat im Nennbetrieb bei Eintritt in den zweiten Wärmetauscher bzw. die Heizung je nach Wärmepumpen/Kältekreislauf- und Gerätekonfiguration eine typische Prozessluft-Temperatur von typischerweise zwischen 35°C und 60°C (ist aber nicht darauf beschränkt). Bei höheren Umgebungstemperaturen und in einer Endphase der Trocknung, bei welcher eine Feuchtigkeit der aus der Prozessluft-Austrittsöffnung des Wäschetrocknungsgeräts ausströmenden Prozessluft sinkt, steigt die Prozessluft-Temperatur. Angesaugte Umgebungsluft liegt mit etwa 15°C bis 30°C deutlich unterhalb der Prozessluft-Temperatur. Der Temperaturgradient zwischen einem in der Wärmepumpe zirkulierenden Kältemittel und der Umgebungsluft ist also signifikant größer als zwischen dem Kältemittel der Wärmepumpe und der Prozessluft. Dies wirkt sich günstig auf die Wärmeübertragung aus.

Steigen die Temperaturen der Wärmepumpe, kann von dem Nennbetrieb in den Kühlbetrieb umgeschaltet werden. Dazu wird in einer Variante die erste Luftdurchtrittsöffnung zumindest teilweise geöffnet und der Antrieb wird in Betrieb gehalten. Der Prozessluftkreislauf ist unterbrochen und es strömt kein bzw. nur ein sehr geringer Volumenstrom durch den Verdampfer. Es findet an dieser Stelle also kein weiterer Wärmeeintrag in die Wärmepumpe statt, sondern nur noch durch die Arbeit des Antriebs. Damit insgesamt eine Abkühlung der Wärmepumpe stattfindet, muss also die Wärmeabfuhr durch die Umgebungsluft größer sein als die durch die Arbeit des Antriebs erzeugte Wärme. Je größer diese Differenz ist, desto schneller kann die Abkühlung der Wärmepumpe erfolgen und desto geringer ist der Gesamtenergieverlust in dem Kühlbetrieb.

Es ist eine Weiterbildung, dass ein Volumenstrom der Umgebungsluft im Kühlbetrieb zwischen ca. 10% bis ca. 50% des Volumenstroms der Prozessluft im Nennbetrieb beträgt.

Es ist noch eine Weiterbildung, dass die erste Luftdurchtrittsöffnung nur für eine relativ kurze Zeit geöffnet wird, insbesondere zwischen ca. 5 s und ca. 100 s, bis eine ausreichende Abkühlung erreicht worden ist.

Das Umschalten zwischen dem Nennbetrieb und dem Kühlbetrieb mag über eine Temperaturmessung an geeigneter Stelle an der Wärmepumpe ausgelöst werden. Der Kühlbetrieb mag entweder für eine vorgegebene Zeitdauer ablaufen oder über eine Temperaturmessung wieder beendet werden.

Es ist eine Weiterbildung, dass in einem ersten Stellzustand die Verschlusseinrichtung die erste Luftdurchtrittsöffnung vollständig verschließt und die Absperreinrichtung den Prozessluftkanal vollständig freigibt und in einem zweiten Stellzustand die Verschlusseinrichtung die erste Luftdurchtrittsöffnung freigibt und die Absperreinrichtung den Prozessluftkanal vollständig absperrt. Dadurch lässt sich eine Beimischung von Umgebungsluft zum Prozessluftstrom im Nennbetrieb und eine Beimischung von Prozessluft im Kühlbetrieb vermeiden. Der erste Stellzustand mag auch als eine erste Endstellung, Nennstellung oder Umluftstellung bezeichnet werden, während der zweite Stellzustand auch als zweite Endstellung, Kühlstellung oder Abluftstellung bezeichnet werden kann.

Es ist zum Erreichen eines hohen Volumenstroms der Umgebungsluft sowie für eine genaue Einstellung des Volumenstroms vorgesehen, dass die Absperreinrichtung wechselweise den Prozessluftkanal zumindest teilweise freigibt oder absperrt und eine zweite Luftdurchtrittsöffnung des Prozessluftkreislaufs mittels einer weiteren Verschlusseinrichtung zumindest teilweise verschlossen oder freigegeben ist, wobei die Heizung und das Prozessluftgebläse in dem Prozessluftkanal zwischen der ersten Luftdurchtrittsöffnung und der zweiten Luftdurchtrittsöffnung angeordnet sind. Gibt also die Absperreinrichtung den Prozessluftkanal zumindest teilweise frei, ist die zweite Luftdurchtrittsöffnung des Prozessluftkreislaufs zumindest teilweise verschlossen, und umgekehrt. Die Umgebungsluft strömt im Kühlbetrieb also zuerst durch die erste Luftdurchtrittsöffnung in den Prozessluftkanal ein und tritt an der zweiten Luftdurchtrittsöffnung wieder aus, oder umgekehrt. Diejenige Luftdurchtrittsöffnung, durch die Umgebungsluft in den Prozessluftkanal einströmt, mag auch als Zuluftöffnung bezeichnet werden. Diejenige Luftdurchtrittsöffnung, durch die Luft aus dem Prozessluftkanal austritt, mag auch als Abluftöffnung bezeichnet werden. Die Richtung der Luftströmung ist durch das Prozessluftgebläse vorgegeben und mag immer die gleiche Richtung durch das Prozessluftgebläse aufweisen oder einen Richtungswechsel erfahren.

Die zweite Luftdurchtrittsöffnung mag durch die weitere Verschlusseinrichtung wahlweise öffenbar und verschließbar sein.

Es ist eine für eine besonders vielgestaltige Luftführung vorteilhafte Ausgestaltung, dass in mindestens einem dritten Stellzustand die Verschlusseinrichtung die erste Luftdurchtrittsöffnung vollständig verschließt und die Absperreinrichtung den Prozessluftkanal teilweise absperrt. Der dritte Stellzustand mag auch als Zwischenstellung bezeichnet werden. Die zweite Luftdurchtrittsöffnung mag insbesondere teilweise geöffnet oder verschlossen sein.

Alternativ oder zusätzlich mag in mindestens einem weiteren dritten Stellzustand die Verschlusseinrichtung die erste Luftdurchtrittsöffnung vollständig freigeben und die Absperreinrichtung den Prozessluftkanal teilweise absperren. Die zweite Luftdurchtrittsöffnung mag, falls vorhanden, insbesondere teilweise geöffnet sein.

Auch mag in mindestens einem weiteren dritten Stellzustand die Verschlusseinrichtung die erste Luftdurchtrittsöffnung teilweise freigeben und die Absperreinrichtung den Prozessluftkanal teilweise absperren. Die zweite Luftdurchtrittsöffnung mag insbesondere teilweise geöffnet sein.

Es ist erfindungsgemäß besonders einfach, preiswert und kompakt umsetzbar, dass die Verschlusseinrichtung und die Absperreinrichtung Teile einer einsamen Luftleiteinrichtung darstellen. Da eine zweite Luftdurchtrittsöffnung mit einer zugehörigen weiteren Verschlusseinrichtung vorhanden sind, stellen zu diesem Zweck die Verschlusseinrichtung für die erste Luftdurchtrittsöffnung, die weitere Verschlusseinrichtung für die zweite Luftdurchtrittsöffnung und die Absperreinrichtung Teile einer einsamen Luftleiteinrichtung dar. Die Teile mögen insbesondere mittels eines gemeinsamen Aktors bewegbar sein, was eine besonders leichte Einstellung eines Stellzustands ermöglicht.

Es ist erfindungsgemäß ganz besonders einfach, preiswert und kompakt umsetzbar, dass die Luftleiteinrichtung ein bewegbares Verschlusselement aufweisen, das eine als die Verschlusseinrichtung dienenden ersten Teilbereich und einen als die Absperreinrichtung und die weitere Verschlusseinrichtung dienenden zweiten Teilbereich aufweist.

Das Verschlusselement mag insbesondere ein verschwenkbares Verschlusselement sein, kann aber z.B. auch ein linear verschiebbares Verschlusselement sein. Die Teilbereiche mögen z.B. als Klappe, Ventil und/oder Schieber ausgebildet sein.

Es ist ferner eine Ausgestaltung, dass der erste Wärmetauscher oder Kondensator und der zweite Wärmetauscher oder Heizung durch einen Spalt getrennt nebeneinander angeordnet sind. Der Spalt ermöglicht ein Einbringen der Umgebungsluft hinter dem Kondensator und vor der Heizung ohne aufwändige bauliche Maßnahmen. Die erste Luftdurchlassöffnung ist dazu vorteilhafterweise lufttechnisch direkt mit dem Spalt verbunden. Unter einer direkten Verbindung mag insbesondere eine nur lufttechnische Verbindung verstanden werden, bei der zwischen der ersten Luftdurchlassöffnung und dem Spalt keine Funktionselemente des Prozessluftkreislaufs oder der Wärmepumpe angeordnet sind. Die lufttechnische Verbindung mag über einen Kanal bereitgestellt sein.

Es ist eine praktisch besonders einfach und sicher umsetzbare Ausgestaltung, dass der erste Teilbereich des Verschlusselements als ein Schieber ausgebildet ist und der zweite Teilbereich des Verschlusselements als eine Klappe ausgebildet ist, so dass in einem ersten Stellzustand (z.B. entsprechend einer ersten Endstellung) der erste Teilbereich des Verschlusselements über die erste Luftdurchlassöffnung geschoben ist und der zweite Teilbereich auf der zweiten Luftdurchlassöffnung aufliegt und in einem zweiten Stellzustand (z.B. entsprechend einer zweiten Endstellung) der erste Teilbereich des Verschlusselements zumindest teilweise von der ersten Luftdurchlassöffnung weggeschoben ist und der zweite Teilbereich von der zweiten Luftdurchlassöffnung abgehoben ist und auf einem Sitz in dem Prozessluftkanal aufliegt.

In dem ersten Stellzustand sind also die erste Luftdurchlassöffnung durch den ersten Teilbereich und die zweite Luftdurchlassöffnung durch den zweiten Teilbereich verschlossen, während der Prozessluftkanal freigegeben ist. In dem zweiten Stellzustand ist die erste Luftdurchlassöffnung mittels des ersten Teilbereichs zumindest teilweise (insbesondere ganz) freigegeben, die zweite Luftdurchlassöffnung mittels des zweiten Teilbereichs zumindest teilweise (insbesondere ganz) geöffnet und der Prozessluftkanal zumindest teilweise (insbesondere ganz) versperrt.

Der erste Teilbereich mag insbesondere ein plattenförmiger Teilbereich sein. Der zweite Teilbereich mag insbesondere ein plattenförmiger Teilbereich sein, der senkrecht von dem ersten Teilbereich absteht. Der erste Teilbereich mag in der ersten Endstellung auf der zweiten Luftdurchlassöffnung aufliegen und in der zweiten Endstellung auf einem in dem Prozessluftkanal befindlichen Sitz aufsitzen.

Das Verschlusselement mag beispielsweise aus Kunststoff oder aus Metall bestehen. Es mag insbesondere einstückig hergestellt worden sein, z.B. mittels eines Gussverfahrens, beispielsweise eines Spritzgussverfahrens, und folglich ein Gussteil sein.

Allgemein mag im Kühlbetrieb die Umgebungsluft aus dem Inneren des Wäschetrocknungsgeräts oder von außerhalb des Wäschetrocknungsgeräts angesaugt werden. Auch mag im Kühlbetrieb allgemein die aus dem Prozessluftkanal wieder ausströmende Luft in das Innere des Wäschetrocknungsgeräts oder aus dem Wäschetrocknungsgerät heraus abgegeben werden.

Die Aufgabe wird auch gelöst durch ein Verfahren zum Betreiben eines Wäschetrocknungsgeräts, welches einen Wäschetrocknungsraum aufweist, dessen Öffnungen mittels eines Prozessluftkanals zu einem Prozessluftkreislauf miteinander verbunden sind, wobei in dem Prozessluftkanal eine Heizung zum Aufwärmen von zuvor abgekühlter Prozessluft und ein Prozessluftgebläse zum Umwälzen der Prozessluft in dem Prozessluftkreislauf angeordnet sind, und welches Wäschetrocknungsgerät eine Wärmepumpe mit einem als die Heizung dienenden Wärmetauscher aufweist, wobei bei dem Verfahren zwischen einem Umluftbetrieb für die Prozessluft in dem Prozessluftkreislauf (z.B. während eines Nennbetriebs des Wäschetrocknungsgeräts) und einem Abluftbetrieb (z.B. während eines Kühlbetriebs des Wäschetrocknungsgeräts) für Umgebungsluft umgeschaltet wird, wobei während des Abluftbetriebs mittels des Prozessluftgebläses Umgebungsluft über die Heizung geleitet wird und der Prozessluftkanal zwischen der Heizung und dem Wäschetrocknungsraum zumindest teilweise blockiert oder querschnittsreduziert wird. Dieses Verfahren kann analog zu dem Wäschetrocknungsgerät ausgebildet werden und weist die gleichen Vorteile auf.

Beispielsweise mag während des Abluftbetriebs ein Antrieb der Wärmepumpe (z.B. ein Kompressor) betrieben werden bzw. der Antrieb in Betrieb sein.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung eines Ausführungsbeispiels, das im Zusammenhang mit den Zeichnungen näher erläutert wird.
- Fig.1: zeigt ein Funktionsschaltbild eines erfindungsgemäßen Wäschetrocknungsgeräts;
- Fig.2: zeigt in einer teilweise transparenten Ansicht von schräg hinten Komponenten eines erfindungsgemäßen Wäschetrocknungsgeräts gemäß einer Weiterbildung der Fig.1 mit einer Luftleiteinrichtung in einer ersten Endstellung;
- Fig.3: zeigt das erfindungsgemäße Wäschetrocknungsgerät als Strichzeichnung in einer zu Fig.2 analogen Darstellung;
- Fig.4: zeig einen Ausschnitt aus Fig.3 im Bereich der Luftleiteinrichtung;
- Fig.5: zeigt als Schnittdarstellung in Schrägansicht Komponenten des erfindungsgemäßen Wäschetrocknungsgeräts mit der Luftleiteinrichtung in einer zweiten Endstellung; und
- Fig.6: zeigt als Schnittdarstellung in Seitenansicht Komponenten des erfindungsgemäßen Wäschetrocknungsgeräts mit der Luftleiteinrichtung in der zweiten Endstellung.

**Fig.1** zeigt ein Wäschetrocknungsgerät 1 in Form eines Umluft-Wäschetrockners. Das Wäschetrocknungsgerät 1 weist einen Wäschetrocknungsraum in Form einer horizontal drehbaren Wäschetrommel 2 mit einer frontseitigen Prozessluft-Austrittsöffnung 3 und einer rückseitigen Prozessluft-Einlassöffnung 4 auf. Die Prozessluft-Austrittsöffnung 3 und die Prozessluft-Einlassöffnung 4 sind mittels eines Prozessluftkanals 5 zum Umwälzen von Prozessluft P miteinander verbunden sind. In dem Prozessluftkanal 5 sind - in dieser Reihenfolge in Strömungsrichtung der Prozessluft P - ein erster Wärmetauscher, ein zweiter Wärmetauscher und ein elektromotorisch angetriebenes Prozessluftgebläse 6 untergebracht. Die Wäschetrommel 2 und der Prozessluftkanal 5 stellen zumindest während eines normalen Trocknungsbetriebs oder Nennbetriebs einen umlaufend geschlossenen Prozessluftkreis 2,5 dar.

Der erste Wärmetauscher ist als ein Verdampfer (oder "Evaporator") 7 einer Wärmepumpe ausgebildet und dient gegenüber der aus der Prozessluft-Austrittsöffnung 3 austretenden warm-feuchten Prozessluft P als ein Kondensator. Die Prozessluft P schlägt sich an den kühlen Wärmetauscherflächen des Verdampfers 7 nieder, so dass sie unter Bildung von Kondensat K auskondensiert. Das Kondensat K kann in einer Kondensatwanne 8 aufgefangen werden.

Der zweite Wärmetauscher ist hier als ein Verflüssiger (oder "Kondensor") 9 der Wärmepumpe ausgebildet und dient gegenüber von dem Verdampfer 7 kommenden kühltrockenen Prozessluft P als eine Heizung. Der Verflüssiger 9 erwärmt also die kühltrockene Prozessluft P.

Das Prozessluftgebläse 6 ist stromabwärts des Verflüssigers 9 und vor der Prozessluft-Einlassöffnung 4 angeordnet. In die Prozessluft-Einlassöffnung 4 einströmende warmtrockene Prozessluft P kann Feuchtigkeit aus der Wäsche aufnehmen und dann als warm-feuchte Prozessluft wieder aus der Prozessluft-Austrittsöffnung 3 austreten usw.

Die Wärmepumpe ist hier als eine Kompressor-Wärmepumpe 7, 9, 10, 11, 12 ausgestaltet und weist in grundsätzlich bekannter Weise außer dem Verdampfer 7 und dem Verflüssiger 9 einen dazwischen angeordneten Kompressor 10 als Antrieb und ein Drosselventil 11 auf. Diese Funktionselemente 7, 9, 10, 11 sind durch Kühlmittelleitungen 12 miteinander verbunden und bilden einen Kühlmittelkreis für darin zirkulierendes Kühlmittel.

Zwischen dem Verdampfer 7 und dem Verflüssiger 9 ist an dem Prozessluftkanal 5 ein Kanalabzweig 13 vorgesehen, der eine erste Luftdurchtrittsöffnung in Form einer Zuluftöffnung 14 aufweist. Die Zuluftöffnung 14 ist mittels einer steuerbaren Verschlusseinrichtung 15 wahlweise öffenbar und verschließbar. Die Verschlusseinrichtung 15 mag zum Verschließen der Zuluftöffnung 14 z.B. eine Klappe, einen Schieber, ein Ventil usw. aufweisen.

Zwischen dem Verflüssiger 9 und der Wäschetrommel 2 ist an dem Prozessluftkanal 5 eine zweite Luftdurchtrittsöffnung in Form einer Abluftöffnung 16 vorgesehen. Die Abluftöffnung 16 ist mittels einer weiteren steuerbaren Verschlusseinrichtung 17 wahlweise öffenbar und verschließbar. Die weitere Verschlusseinrichtung 17 mag zum Verschließen der Abluftöffnung 16 z. B. eine Klappe, einen Schieber, ein Ventil usw. aufweisen.

Zwischen dem Verflüssiger 9 und der Wäschetrommel 2 ist in dem Prozessluftkanal 5 ferner eine Absperreinrichtung 18 vorgesehen, mittels welcher ein Querschnitt des Prozessluftkanals 5 zumindest teilweise geöffnet und verschlossen bzw. freigegeben und abgesperrt werden kann. Die Absperreinrichtung 18 mag dazu z.B. eine Klappe, einen Schieber, ein Ventil usw. aufweisen. Der als Heizung dienende Verflüssiger 9 und das Prozessluftgebläse 6 sind also in dem Prozessluftkanal 5 zwischen der Zuluftöffnung 14 und der Absperreinrichtung 18 und zwischen der Zuluftöffnung 14 und der Abluftöffnung 16 angeordnet.

Die Verschlusseinrichtung 15, die weitere Verschlusseinrichtung 17 und die Absperreinrichtung 18 sind zu ihrer Steuerung oder Aktivierung an eine Steuereinrichtung 19 angeschlossen. Die Steuereinrichtung 19 kann die Verschlusseinrichtung 15, die weitere Verschlusseinrichtung 17 und/oder die Absperreinrichtung 18 individuell oder in einer vorgegebenen Beziehung zueinander betätigen. Die Steuereinrichtung 19 kann zur temperaturabhängigen Steuerung oder Betätigung dieser Einrichtungen 15, 17 und 18 mit mindestens einem Temperatursensor verbunden sein, beispielsweise mit einem im Bereich des Verflüssigers 9 angeordneten Temperatursensor 20 und/oder mit einem eine Temperatur des Kompressors 10 abfühlenden Temperatursensors (o. Abb.). Die Steuereinrichtung 19 kann die Steuerung oder Aktivierung der Einrichtungen 15, 17 und 18 alternativ oder zusätzlich von einem zeitlichen Fortschritt des Trockenprozesses abhängig machen.

Insbesondere bei einem Zustand des Wäschetrocknungsgeräts 1, bei dem keine Überhitzung des Kühlmittelkreislaufs bzw. Kompressor-Wärmepumpe 7, 9, 10, 11, 12 vorliegt oder droht (z.B. im Nennbetrieb), kann die Steuereinrichtung 19 in einem ersten Stellzustand die Einrichtungen 15, 17 und 18 so steuern, dass die Zuluftöffnung 14 und die Abluftöffnung 16 verschlossen sind und der Prozessluftkanal 5 durch die Absperreinrichtung 18 freigegeben ist. Die Prozessluft P kann also ungehindert in dem Prozessluftkanal 5 zirkulieren. Es tritt praktisch kein Nebenluftstrom von der Zuluftöffnung 14 zu der Abluftöffnung 16 auf.

Um eine Überhitzung des Kühlmittelkreislaufs bzw. Kompressor-Wärmepumpe 7, 9, 10, 11, 12, insbesondere des Kompressors 10, zu vermeiden, kann die Steuereinrichtung 19 die Einrichtungen 15, 17 und 18 so steuern, dass gleichzeitig die Verschlusseinrichtung 15 die Zuluftöffnung 14 zumindest teilweise freigibt, die Verschlusseinrichtung 17 die Abluftöffnung 16 zumindest teilweise freigibt und die Absperreinrichtung 18 den Prozessluftkanal 5 zumindest teilweise versperrt. Folglich wird durch die Zuluftöffnung 14 vergleichsweise kühle Umgebungsluft F z. B. aus dem Innenraum des Wäschetrocknungsgeräts 1 in den Prozessluftkanal 5 eingesaugt. Durch das laufende Prozessluftgebläse 6 überstreicht die Umgebungsluft F oder eine Mischung aus der Umgebungsluft F und der Prozessluft P den Verflüssiger 9, der dadurch abgekühlt wird. Die den Verflüssiger 9 durchströmende Kühlflüssigkeit der Kompressor-Wärmepumpe 7, 9 bis 12 wird dadurch ebenfalls stärker abgekühlt, so dass eine Überhitzung vermieden werden kann.

Dadurch, dass die Absperreinrichtung 18 den Prozessluftkanal 5 zumindest teilweise versperrt, wird erreicht, dass eine nur geringe oder sogar praktisch keine Umgebungsluft F in die Wäschetrommel 2 gelangt, was Energie einspart. Auch wird dadurch verhindert, dass die Menge der zu dem Verdampfer 7 gelangenden Umgebungsluft F gering gehalten wird oder sogar ganz unterbunden wird, was eine Effizienz der Kompressor-Wärmepumpe 7, 9, 10, 11, 12 hoch hält. Diese Vorteile werden insbesondere dadurch erreicht, dass die Absperreinrichtung 18 den Prozessluftkanal 5 praktisch vollständig absperren kann und die Zuluftöffnung 14 und die Abluftöffnung 16 praktisch vollständig freigeben kann.

Unter einem praktisch vollständigen Absperren oder Freigeben kann insbesondere ein Absperren oder Freigeben verstanden werden, dass für praktische Zwecke der Wäschetrocknung vollständig ist. Beispielsweise mögen geringfügige Leckagen auftreten, die einen Wirkungsgrad aber nicht merklich mindern.

Dieses Umschalten der Einrichtungen 15, 17 und 18 kann auch so verstanden werden, dass insbesondere zum Abkühlen der Kompressor-Wärmepumpe 7, 9, 10, 11, 12 von einem Umluftbetrieb für die Prozessluft P zu einem Abluftbetrieb für die Umgebungsluft F (und ggf. einen Anteil der Prozessluft P) umgeschaltet werden kann, und umgekehrt.

**Fig.2** und **Fig.3** zeigen in einer Ansicht von schräg hinten eine mögliche Ausgestaltung des Wäschetrocknungsgeräts 1 anhand ausgesuchter Komponenten in einer teilweise transparenten Ansicht. Das Wäschetrocknungsgerät 1 weist eine Bodengruppe 21 auf, die einen Teil des Prozessluftkanals 5 trägt, nämlich einen mit der frontseitigen Prozessluft-Austrittsöffnung 3 der Wäschetrommel 2 (o. Abb.) lufttechnisch verbundenen Abschnitt 22, der in einen verbreiterten Abschnitt oder eine Kanalverbreiterung 23 des Prozessluftkanals 5 führt. In der Kanalverbreiterung 23 sind der Verdampfer 7 und der Verflüssiger 9 untergebracht, wie z.B. auch in **Fig.5** und **Fig.6** gezeigt.

Und zwar ist der Verdampfer 7 näher an dem Abschnitt 22 angeordnet, so dass im ersten Stellzustand (entsprechend z. B. einem Nennbetrieb) die durch den Abschnitt 22 frontseitig in die Kanalverbreiterung 23 einströmende Prozessluft P folgend zuerst durch den Verdampfer 7 und dann durch den Verflüssiger 9 strömt. Der Verdampfer 7 ist durch einen Luftspalt 24 von dem Verflüssiger 9 getrennt. Nach Durchlaufen des Verflüssigers 9 wird die Prozessluft P durch einen kurzen Verbindungsabschnitt 25 des Prozessluftkanals 5 zu dem Prozessluftgebläse 6 gesaugt. Das Prozessluftgebläse 6 ist als ein Radiallüfter ausgebildet. Das Prozessluftgebläse 6 bläst die Prozessluft P durch einen weiteren Verbindungsabschnitt 26 des Prozessluftkanals 5 bis zu der rückseitigen Prozessluft-Einlassöffnung 4 aus. Der weitere Verbindungsabschnitt 26 ist in Fig.2 durchscheinend und in Fig.3 mit einem nur zur Darstellung vorhandenen Fenster eingezeichnet. Der Verbindungsabschnitt 26 ist an einem hinteren Lagerschild 36 angeordnet, das die Prozessluft-Einlassöffnung durch ein gelochtes Blech 37 abdeckt.

Der Verbindungsabschnitt 26 weist an einer Seite die Abluftöffnung 16 auf. Strömungstechnisch hinter dem Prozessluftgebläse 6 weist die Abdeckung 26 ferner einen seitlich nach innen gerichteten Vorsprung auf, der als ein Luftleitblech und als ein Sitz 28 dient, wie weiter unten genauer erklärt wird. Der Verflüssiger 9 und das Prozessluftgebläse 6 sind in dem Prozessluftkanal 5 also strömungstechnisch zwischen der Zuluftöffnung 14 und der Abluftöffnung 16 angeordnet.

Der Kanalabzweig 13 ist als ein separat hergestelltes Bauteil ausgebildet und mit einem offenen Ende von außen auf eine in Fig.5 und Fig.6 gezeigte Öffnung 29 der Kanalverbreiterung 23 aufgesetzt. Und zwar mündet der Kanalabzweig 13 dort in den Luftspalt 24. Die am anderen Ende des Kanalabzweigs 13 vorhandene Zuluftöffnung 14 endet nahe der Abluftöffnung 16. Die Zuluftöffnung 14 ist lufttechnisch direkt mit dem Luftspalt 24 verbunden. Die Zuluftöffnung 14 und die Abluftöffnung 16 sind praktisch senkrecht zueinander angeordnet.

Wie nun insbesondere unter Bezug auf **Fig.3** und **Fig.4** genauer beschrieben wird, stellen die Verschlusseinrichtung 15, die weitere Verschlusseinrichtung 17 und die Absperreinrichtung 18 Teile einer gemeinsamen Luftleiteinrichtung 30, 31 dar bzw. sind in eine gemeinsame Luftleiteinrichtung integriert. Dies ermöglicht ein besonders einfaches, preiswertes und kompaktes Umschalten zwischen mindestens zwei Stellzuständen der Einrichtungen 15, 17 und 18. Und zwar weist die Luftleiteinrichtung 30, 31 lediglich ein verschwenkbares, einstückiges Verschlusselement 30 sowie einen Aktor 31 zum Verschwenken des Verschlusselements 30 auf. Das Verschlusselement 30 mag beispielsweise ein einstückiges Kunststoff- oder Metallteil sein. Der Aktor 31 mag z.B. ein Piezoaktor oder ein Elektromotor sein und ist durch die Steuereinrichtung 19 betätigbar.

Das Verschlusselement 30 weist eine horizontal ausgerichtete Drehachse 32 in dem weiteren Verbindungsabschnitt 26 des Prozessluftkanals 5 nahe an einem oberen Rand der Abluftöffnung 16 auf. Von der Drehachse 32 aus erstreckt sich ein hier plattenförmiger zweiter Teilbereich 33 so nach unten, dass er in dem vergrößert in Fig.4 gezeigten ersten Stellzustand die Abluftöffnung 16 von innen nach Art einer Klappe abdeckt und damit vollständig verschließt. Der Prozessluftkanal 5 wird in dem ersten Stellzustand hingegen praktisch nicht abgesperrt. Der erste Stellzustand entspricht einer ersten Endstellung des Verschlusselements 30.

In Bezug auf den Prozessluftkanal 5 außenseitig geht von dem zweiten Teilbereich 33 senkrecht ein erster Teilbereich 34 ab. Der erste Teilbereich 34 ist plattenförmig eben und weist einen in Plattenebene kreissektorartig gekrümmten Verlauf auf. An seinem dem ersten Teilbereich 33 abgewandten Rand schließt sich ein senkrecht nach hinten abgehender Luftleitbereich 35 mit hier gleicher Breite wie der erste Teilbereich 34 an. In der ersten Endstellung überdeckt der erste Teilbereich 34 die Zuluftöffnung 14 und verschließt sie damit vollständig. Dadurch wird erreicht, dass im Trocknungsbetrieb ohne Überhitzung (d.h., dem Nennbetrieb) praktisch keine Umgebungsluft gezielt eingesaugt wird, was einen Wirkungsgrad des Wäschetrocknungsgeräts 1 verringern würde.

Beispielsweise zum Kühlen der Kompressor-Wärmepumpe 7, 9 bis 12 kann durch Aktivierung des Aktors 31 das Verschlusselement 30 von dem ersten Stellzustand bzw. der ersten Endstellung in einen zweiten Stellzustand verschwenkt werden, was in Fig.5 und Fig.6 genauer gezeigt ist.

In dem zweiten Stellzustand, welcher einer zweiten Endstellung entspricht, drückt der zweite Teilbereich 33 nun auf den Sitz 28 und versperrt damit den Prozessluftkanal 5 zwischen dem Prozessluftgebläse 6 und der Wäschetrommel 2 praktisch vollständig. Gleichzeitig gibt der zweite Teilbereich 33 die Abluftöffnung 16 frei. Der zweite Teilbereich 33 dient also sowohl als Teil der Absperreinrichtung 17 in Form einer Absperrklappe zum Absperren bzw. Freigeben des Prozessluftkanals 5 und als Teil der weiteren Verschlusseinrichtung 18 zum Absperren bzw. Freigeben der Abluftöffnung 16.

Auch ist nun der erste Teilbereich 34 von der Zuluftöffnung 14 wegverschoben worden, die damit ebenfalls freiliegt bzw. offen ist. Der erste Teilbereich 34 dient somit als eine Verschlusseinrichtung in Form eines Schiebers für die Zuluftöffnung 14.

Zudem ist nun ein unterer Teil der Abluftöffnung 16 durch den Luftleitbereich 35 abgedeckt. Dadurch wird verhindert, dass ein aus der Abluftöffnung 16 austretender warmer Luftstrom zumindest teilweise durch die Zuluftöffnung 14 wieder angesaugt wird. Ein Volumenstrom eines durch die Abluftöffnung 16 hindurchtretenden Luftstroms wird dadurch hingegen nicht oder nicht merklich verringert.

Befindet sich das Verschlusselement 30 in der zweiten Endstellung, wird bei laufendem Prozessluftgebläse 6 Umgebungsluft F aus dem Inneren des Wäschetrocknungsgeräts 1 in die Zuluftöffnung 14 eingesaugt und strömt durch den Kanalabzweig 13 in den Luftspalt 24. Von dort wird die Umgebungsluft F unter Erwärmung durch den Verflüssiger 9 zu dem Prozessluftgebläse 6 gesaugt, wodurch der Verflüssiger 9 abkühlt. Von dem Prozessluftgebläse 6 aufgewärmte Umgebungsluft F wird durch die Abluftöffnung 16 wieder in das Innere des Wäschetrocknungsgeräts 1 eingeblasen. In der zweiten Endstellung wird durch das Verschlusselement 30 also ein Abluftkanal für die Umgebungsluft F gebildet, in dem der Verflüssiger 9 und das Prozessluftgebläse 6 angeordnet sind.

Der Aktor 31 mag das Verschlusselement 30 nur zwischen der ersten Endstellung und der zweiten Endstellung verschwenken können, was die Verwendung eines besonders einfachen Aktors 31 ermöglicht. Alternativ kann der Aktor 31 das Verschlusselement 30 auf mindestens eine diskrete Zwischenstellung oder kontinuierlich zwischen den beiden Endstellungen einstellen.

Beispielsweise mag das Verschlusselement 30 derart stellbar sein, dass die Zuluftöffnung 14 bis zu einer Winkelstellung des Verschlusselements 30 von ca. 20° bis 30° aus der ersten Endstellung heraus noch durch den ersten Teilbereich 34 verdeckt bleibt, während der Prozessluftkanal 5 bereits durch den zweiten Teilbereich 33 anteilig verblockt wird. Auf diese Weise kann der zweite Teilbereich 33 - auch unabhängig von einer Kühlung der Wärmepumpe - zur Reduktion des Volumenstroms der Prozessluft P eingesetzt werden. Dadurch eröffnen sich zusätzliche Möglichkeiten zur Einstellung oder Regelung des Trocknungsablaufs. Beispielsweise kann in einer Startphase die Prozessluft P gedrosselt werden, damit sich die Wärmepumpe 7, 9 bis 12 schneller aufheizt und in ein günstiges Prozessfenster gelangt.

Alternativ oder zusätzlich mag das Verschlusselement 30 in mindestens einen weiteren Stellzustand entsprechend mindestens einer zweiten Zwischenstellung verschwenkt werden, in dem der erste Teilbereich 34 des Verschlusselements 30 die Zuluftöffnung 14 vollständig freigibt und der zweite Teilbereich 33 den Prozessluftkanal 5 nur teilweise absperrt.

Alternativ oder zusätzlich mag das Verschlusselement 30 in mindestens einen weiteren Stellzustand entsprechend mindestens einer dritten Zwischenstellung verschwenkt werden, in dem der erste Teilbereich 34 des Verschlusselements 30 die Zuluftöffnung 14 teilweise freigibt und der zweite Teilbereich 33 den Prozessluftkanal 5 teilweise absperrt.

Selbstverständlich ist die vorliegende Erfindung nicht auf das gezeigte Ausführungsbeispiel beschränkt.

Allgemein kann unter "ein", "eine" usw. eine Einzahl oder eine Mehrzahl verstanden werden, insbesondere im Sinne von "mindestens ein" oder "ein oder mehrere" usw., solange dies nicht explizit ausgeschlossen ist, z.B. durch den Ausdruck "genau ein" usw.

Auch kann eine Zahlenangabe genau die angegebene Zahl als auch einen üblichen Toleranzbereich umfassen, solange dies nicht explizit ausgeschlossen ist.

### Bezugszeichenliste

- 1: Wäschetrocknungsgerät
- 2: Wäschetrommel
- 3: Prozessluft-Austrittsöffnung
- 4: Prozessluft-Einlassöffnung
- 5: Prozessluftkanal
- 6: Prozessluftgebläse
- 7: Verdampfer
- 8: Kondensatwanne
- 9: Verflüssiger
- 10: Kompressor
- 11: Drosselventil
- 12: Kühlmittelleitung
- 13: Kanalabzweig
- 14: Zuluftöffnung
- 15: Verschlusseinrichtung
- 16: Abluftöffnung
- 17: Weitere Verschlusseinrichtung
- 18: Absperreinrichtung
- 19: Steuereinrichtung
- 20: Temperatursensor
- 21: Bodengruppe
- 22: Abschnitt des Prozessluftkanals
- 23: Kanalverbreiterung
- 24: Luftspalt
- 25: Verbindungsabschnitt des Prozessluftkanals
- 26: Weitere Verbindungsabschnitt
- 28: Sitz
- 29: Öffnung der Kanalverbreiterung
- 30: Verschlusselement
- 31: Aktor
- 32: Drehachse
- 33: Zweiter Teilbereich des Verschlusselements
- 34: Erster Teilbereich des Verschlusselements
- 35: Luftleitleitbereich
- 36: Hinterer Lagerschild
- 37: Gelochtes Blech
- F: Umgebungsluft
- P: Prozessluft

## Patentansprüche

1. Wäschetrocknungsgerät (1),
- aufweisend einen Wäschetrocknungsraum (2) mit einer Prozessluft-Einlassöffnung (4) und einer Prozessluft-Austrittsöffnung (3), welche Öffnungen mittels eines Prozessluftkanals (5) zu einem Prozessluftkreislauf (2, 5) miteinander verbunden sind, wobei
- in dem Prozessluftkanal (5) ein Kondensator (7) zur Abkühlung von aus dem Wäschetrocknungsraum (2) austretender Prozessluft (P), eine Heizung (9) zum Aufwärmen von zuvor abgekühlter Prozessluft (P) und ein Prozessluftgebläse (6) zum Umwälzen der Prozessluft (P) in dem Prozessluftkreislauf (2, 5) angeordnet sind, ferner aufweisend
- eine Wärmepumpe (7, 9-12) mit einem Antrieb (10), einem als der Kondensator (7) dienenden ersten Wärmetauscher und einem als die Heizung (9) dienenden zweiten Wärmetauscher, zudem aufweisend
- eine steuerbare Verschlusseinrichtung (15) zum wahlweisen Öffnen und Verschließen einer ersten Luftdurchtrittsöffnung (14) des Prozessluftkreislaufs (2, 5) und aufweisend
- eine zweite Luftdurchtrittsöffnung (16), wobei die Heizung (9) und das Prozessluftgebläse (6) in dem Prozessluftkanal (5) zwischen der ersten Luftdurchtrittsöffnung (14) und der zweiten Luftdurchtrittsöffnung (16) angeordnet sind,
und **dadurch gekennzeichnet, dass** das Wäschetrocknungsgerät (1) ferner
eine steuerbare Absperreinrichtung (18) zum wahlweisen Öffnen und Sperren des Prozessluftkanals (5) aufweist,
wobei
- die Heizung (9) und das Prozessluftgebläse (6) in dem Prozessluftkanal (5) zwischen der ersten Luftdurchtrittsöffnung (14) und der Absperreinrichtung (18) angeordnet sind und
- die Verschlusseinrichtung (15) und die Absperreinrichtung (18) so steuerbar sind, dass gleichzeitig die Verschlusseinrichtung (15) die erste Luftdurchtrittsöffnung (14) zumindest teilweise freigibt und die Absperreinrichtung (18) den Prozessluftkanal (5) zumindest teilweise absperrt,
- die Absperreinrichtung (18) wechselweise den Prozessluftkanal (5) zumindest teilweise freigibt oder absperrt und die zweite Luftdurchtrittsöffnung (16) des Prozessluftkreislaufs (5) mittels einer weiteren Verschlusseinrichtung (17) zumindest teilweise verschlossen oder freigegeben ist,
- die Verschlusseinrichtung (15), die weitere Verschlusseinrichtung (17) und die Absperreinrichtung (18) Teile einer einsamen Luftleiteinrichtung (30, 31) darstellen und
- die Luftleiteinrichtung (30, 31) ein bewegbares, insbesondere verschwenkbares, Verschlusselement (30) aufweist, das einen als die Verschlusseinrichtung (15) dienenden ersten Teilbereich (34) und einen als die Absperreinrichtung (18) und die weitere Verschlusseinrichtung (17) dienenden zweiten Teilbereich (33) aufweist.

2. Wäschetrocknungsgerät (1) nach Anspruch 1, bei dem
- in einem ersten Stellzustand die Verschlusseinrichtung (15) die erste Luftdurchtrittsöffnung (14) vollständig verschließt und die Absperreinrichtung (18) den Prozessluftkanal (5) vollständig freigibt und
- in einem zweiten Stellzustand die Verschlusseinrichtung (15) die erste Luftdurchtrittsöffnung (14) freigibt und die Absperreinrichtung (18) den Prozessluftkanal (5) vollständig absperrt.

3. Wäschetrocknungsgerät (1) nach einem der vorhergehenden Ansprüche, bei dem in mindestens einem dritten Stellzustand die Verschlusseinrichtung (15) die erste Luftdurchtrittsöffnung (14) vollständig verschließt oder vollständig freigibt und die Absperreinrichtung (18) den Prozessluftkanal (5) teilweise absperrt.

4. Wäschetrocknungsgerät (1) nach einem der vorhergehenden Ansprüche, bei dem die Heizung (9) und das Prozessluftgebläse (6), aber nicht der Kondensator (7) in dem Prozessluftkanal (5) zwischen der ersten Luftdurchtrittsöffnung (14) und der zweiten Luftdurchtrittsöffnung (16) angeordnet sind.

5. Wäschetrocknungsgerät (1) nach Anspruch 4, bei dem die Luftleiteinrichtung (30, 31) ein mittels eines Aktors (31) bewegbares, insbesondere verschwenkbares, Verschlusselement (30) aufweist.

6. Wäschetrocknungsgerät (1) nach einem der vorhergehenden Ansprüche, bei dem
- der Kondensator (7) und die Heizung (9) durch einen Spalt (24) getrennt nebeneinander angeordnet sind und
- die erste Luftdurchlassöffnung (14) lufttechnisch direkt mit dem Spalt (24) verbunden ist.

7. Wäschetrocknungsgerät (1) nach einem der vorhergehenden Ansprüche, bei dem
- der erste Teilbereich (34) des Verschlusselements (30) als ein Schieber ausgebildet ist,
- der zweite Teilbereich (33) des Verschlusselements (30) als eine Klappe ausgebildet ist.

8. Wäschetrocknungsgerät (1) nach einem der Ansprüche 2 bis 7, bei dem
- in einer dem ersten Stellzustand entsprechenden ersten Endstellung der erste Teilbereich (34) des Verschlusselements (30) über die erste Luftdurchlassöffnung (14) geschoben ist und der zweite Teilbereich (33) auf der zweiten Luftdurchlassöffnung (16) aufliegt und
- in einer dem zweiten Stellzustand entsprechenden zweiten Endstellung der erste Teilbereich (34) des Verschlusselements (30) zumindest teilweise von der ersten Luftdurchlassöffnung (14) weggeschoben ist und der zweite Teilbereich (33) von der zweiten Luftdurchlassöffnung (16) abgehoben ist und auf einem Sitz (28) in dem Prozessluftkanal (5) aufliegt.

9. Wäschetrocknungsgerät (1) nach einem der vorhergehenden Ansprüche, bei dem die Wärmepumpe (7, 9-12) eine Kompressor-Wärmepumpe mit einem Kompressor (10) als dem Antrieb, einem Verdampfer (7) als dem Kondensator und einem Verflüssiger (9) als der Heizung ist.

10. Verfahren zum Betreiben eines Wäschetrocknungsgeräts (1) nach einem der vorhergehenden Ansprüche, welches einen Wäschetrocknungsraum (2) aufweist, dessen Öffnungen (3, 4) mittels eines Prozessluftkanals (5) zu einem Prozessluftkreislauf miteinander verbunden sind, wobei in dem Prozessluftkanal (5) eine Heizung zum Aufwärmen von zuvor abgekühlter Prozessluft (P) und ein Prozessluftgebläse (6) zum Umwälzen der Prozessluft (P) in dem Prozessluftkreislauf angeordnet sind, und welches Wäschetrocknungsgerät (1) eine Wärmepumpe (7, 9-12) mit einem als die Heizung (9) dienenden Wärmetauscher aufweist, wobei bei dem Verfahren zwischen einem Umluftbetrieb für die Prozessluft (P) in dem Prozessluftkreislauf (5) und einem Abluftbetrieb für Umgebungsluft (F) umgeschaltet wird, wobei während des Abluftbetriebs mittels des Prozessluftgebläses (6) Umgebungsluft (F) über die Heizung (9) geleitet wird und der Prozessluftkanal (5) zwischen der Heizung (9) und dem Wäschetrocknungsraum (2) zumindest teilweise blockiert wird.

11. Verfahren nach Anspruch 10, bei dem während des Abluftbetriebs ein Antrieb (10) der Wärmepumpe (7, 9-12) betrieben wird.

## Claims

1. Laundry drying appliance (1),
- having a laundry drying chamber (2) with a process air inlet opening (4) and a process air outlet opening (3), which openings are interconnected by means of a process air duct (5) to a process air circuit (2, 5), wherein
- arranged in the process air duct (5) are a capacitor (7) for cooling process air (P) emerging from the laundry drying chamber (2), a heater (9) for heating previously cooled process air (P) and a process air fan (6) for recirculating the process air (P) in the process air circuit (2, 5), further having
- a heat pump (7, 9-12) with a drive (10), a first heat exchanger serving as the capacitor (7) and a second heat exchanger serving as the heater (9), additionally having
- a controllable closing device (15) for optionally opening and closing a first air passage opening (14) of the process air circuit (2, 5) and having
- a second air passage opening (16), wherein the heater (9) and the process air fan (6) are arranged in the process air duct (5) between the first air passage opening (14) and the second air passage opening (16),
and **characterised in that** the laundry drying appliance (1) further has a controllable shut-off device (18) for optionally opening and blocking the process air duct (5), wherein
- the heater (9) and the process air fan (6) are arranged in the process air duct (5) between the first air passage opening (14) and the blocking device (18) and
- the closing device (15) and the blocking device (18) can be controlled such that simultaneously the closing device (15) at least partially releases the first air passage opening (14) and the blocking device (18) at least partially blocks the process air duct (5),
- the blocking device (18) alternately at least partially releases or blocks the process air duct (5) and the second air passage opening (16) of the process air circuit (5) is at least partially closed or released by means of a further closing device (17),
- the closing device (15), the further closing device (17) and the blocking device (18) represent parts of an isolated air-guiding device (30, 31) and
- the air-guiding device (30, 31) has a movable, in particular pivotable closing element (30), which has a first subregion (34) serving as the closing device (15) and a second subregion (33) serving as the blocking device (18) and the further closing device (17).

2. Laundry drying appliance (1) according to claim 1, in which
- in a first setting state the closing device (15) completely closes the first air passage opening (14) and the blocking device (18) completely releases the process air duct (5) and
- in a second setting state the closing device (15) releases the first air passage opening (14) and the blocking device (18) completely blocks the process air duct (5).

3. Laundry drying appliance (1) according to one of the preceding claims, in which in at least one third setting state the closing device (15) completely closes or completely releases the first air passage opening (14) and the blocking device (18) partially blocks the process air duct (5).

4. Laundry drying appliance (1) according to one of the preceding claims, in which the heater (9) and the process air fan (6), but not the capacitor (7), are arranged in the process air duct (5) between the first air passage opening (14) and the second air passage opening (16).

5. Laundry drying appliance (1) according to claim 4, in which the air-guiding device (30, 31) has a closing element (30) which can be moved, in particular pivoted, by means of an actuator (31).

6. Laundry drying appliance (1) according to one of the preceding claims, in which
- the capacitor (7) and the heater (9) are arranged next to one another, separated by a gap (24), and
- the first air passage opening (14) is directly connected to the gap (24) in terms of ventilation.

7. Laundry drying appliance (1) according to one of the preceding claims, in which
- the first subregion (34) of the closing element (30) is embodied as a slider,
- the second subregion (34) of the closing element (30) is embodied as a flap.

8. Laundry drying appliance (1) according to one of claims 2 to 7, in which,
- in a first end position corresponding to the first setting state, the first subregion (34) of the closing element (30) is pushed over the first air passage opening (14) and the second subregion (33) lies against the second air passage opening (16) and,
- in a second end position corresponding to the second setting state, the first subregion (34) of the closing element (30) is at least partially pushed away from the first air passage opening (14) and the second subregion (33) is raised from the second air passage opening (16) and lies against a seat (28) in the process air duct (5).

9. Laundry drying appliance (1) according to one of the preceding claims, in which the heat pump (7, 9-12) is a compressor heat pump with a compressor (10) as the drive, an evaporator (7) as the capacitor and a condenser (9) as the heater.

10. Method for operating a laundry drying appliance (1) according to one of the preceding claims, which has a laundry drying chamber (2), the openings (3, 4) of which are interconnected by means of a process air duct (5) to a process air circuit, wherein a heater for heating previously cooled process air (P) and a process air fan (6) for recirculating the process air (P) in the process air circuit are arranged in the process air duct (5), and which laundry drying appliance (1) has a heat pump (7, 9-12) with a heat exchanger serving as the heater (9), wherein in the method switching is effected between a recirculating mode for the process air (P) in the process air circuit (5) and a ducted mode for recirculated air (F), wherein during the ducted mode recirculated air (F) is guided over the heater (9) by means of the process air fan (6) and the process air duct (5) is at least partially blocked between the heater (9) and the laundry drying chamber (2).

11. Method according to claim 10, in which a drive (10) of the heat pump (7, 9-12) is operated during the ducted mode.

## Revendications

1. Appareil de séchage de linge (1)
- présentant un espace de séchage de linge (2) comprenant une ouverture d'entrée d'air de processus (4) et une ouverture de sortie d'air de processus (3), lesquelles ouvertures sont reliées entre elles en un circuit d'air de processus (2, 5) au moyen d'un canal d'air de processus (5),
- un condensateur (7) destiné au refroidissement de l'air de processus (P) sortant de l'espace de séchage de linge (2), un dispositif de chauffage (9) destiné à échauffer l'air de processus (P) refroidi auparavant, et un ventilateur d'air de processus (6) destiné à faire circuler l'air de processus (P) dans le circuit d'air de processus (2, 5) étant disposés dans le canal d'air de processus (5), présentant en outre
- une pompe de chaleur (7, 9-12) munie d'un entraînement (10), d'un premier échangeur de chaleur servant de condensateur (7) et d'un deuxième échangeur de chaleur servant de dispositif de chauffage (9), présentant en outre
- un dispositif de fermeture (15) commandable pour l'ouverture et la fermeture sélectives d'un premier orifice de passage d'air (14) du circuit d'air de processus (2, 5), et présentant
- un deuxième orifice de passage d'air (16), le dispositif de chauffage (9) et le ventilateur d'air de processus (6) étant disposés dans le canal d'air de processus (5) entre le premier orifice de passage d'air (14) et le deuxième orifice de passage d'air (16),
et **caractérisé en ce que** l'appareil de séchage de linge (1) présente en outre un dispositif de blocage (18) commandable pour l'ouverture et la fermeture sélectives du canal d'air de processus (5),
- le dispositif de chauffage (9) et le ventilateur d'air de processus (6) étant disposés dans le canal d'air de processus (5) entre le premier orifice de passage d'air (14) et le dispositif de blocage (18) et
- le dispositif de fermeture (15) et le dispositif de blocage (18) étant commandables de manière à ce que, de manière simultanée, le dispositif de fermeture (15) libère au moins en partie le premier orifice de passage d'air (14) et que le dispositif de blocage (18) bloque au moins en partie le canal d'air de processus (5),
- le dispositif de blocage (18) libérant ou bloquant en alternance, au moins en partie, le canal d'air de processus (5) et le deuxième orifice de passage d'air de processus (16) du circuit d'air de processus (5) étant fermé ou libéré au moins en partie au moyen d'un dispositif de fermeture supplémentaire (17),
- le dispositif de fermeture (15), le dispositif de fermeture supplémentaire (17) et le dispositif de blocage (18) représentant des parties d'un seul dispositif de guidage d'air (30, 31) et
- le dispositif de guidage d'air (30, 31) présentant un élément de fermeture (30) déplaçable, notamment pivotant, qui présente une première zone partielle (34) servant de dispositif de fermeture (15) et une deuxième zone partielle (33) servant de dispositif de blocage (18) et de dispositif de fermeture supplémentaire (17).

2. Appareil de séchage de linge (1) selon la revendication 1, dans lequel,
- dans un premier état de réglage, le dispositif de fermeture (15) ferme complètement le premier orifice de passage d'air (14) et le dispositif de blocage (18) libère complètement le canal d'air de processus (5), et dans lequel
- dans un deuxième état de réglage, le dispositif de fermeture (15) libère le premier orifice de passage d'air (14), et le dispositif de blocage (18) bloque complètement le canal d'air de processus (5).

3. Appareil de séchage de linge (1) selon l'une quelconque des revendications précédentes, dans lequel, dans au moins un troisième état de réglage, le dispositif de fermeture (15) ferme complètement le premier orifice de passage d'air (14) ou le libère complètement, et le dispositif de blocage (18) bloque en partie le canal d'air de processus (5).

4. Appareil de séchage de linge (1) selon l'une quelconque des revendications précédentes, dans lequel le dispositif de chauffage (9) et le ventilateur d'air de processus (6), et non le condensateur (7), sont disposés dans le canal d'air de processus (5) entre le premier orifice de passage d'air (14) et le deuxième orifice de passage d'air (16).

5. Appareil de séchage de linge (1) selon la revendication 4, dans lequel le dispositif de guidage d'air (30, 31) présente un élément de fermeture (30) déplaçable, notamment pivotant au moyen d'un actuateur (31).

6. Appareil de séchage de linge (1) selon l'une quelconque des revendications précédentes, dans lequel
- le condensateur (7) et le dispositif de chauffage (9) sont disposés l'un à côté de l'autre de manière séparée par une fente (24), et dans lequel
- le premier orifice de passage d'air (14) est directement relié à la fente (24) du point de vue de l'air.

7. Appareil de séchage de linge (1) selon l'une quelconque des revendications précédentes, dans lequel
- la première zone partielle (34) de l'élément de fermeture (30) est réalisée en tant qu'un coulisseau,
- la deuxième zone partielle (33) de l'élément de fermeture (30) est réalisée en tant qu'un clapet.

8. Appareil de séchage de linge (1) selon l'une quelconque des revendications 2 à 7, dans lequel,
- dans une première position finale correspondant au premier état de réglage, la première zone partielle (34) de l'élément de fermeture (30) est poussée sur le premier orifice de passage d'air (14) et la deuxième zone partielle (33) repose sur le deuxième orifice de passage d'air (16), et dans lequel,
- dans une deuxième position finale correspondant au deuxième état de réglage, la première zone partielle (34) de l'élément de fermeture (30) est poussée, au moins en partie, de manière éloignée du premier orifice de passage d'air (14) et la deuxième zone partielle (33) est soulevée du deuxième orifice de passage d'air (16) et repose sur un siège (28) dans le canal d'air de processus (5).

9. Appareil de séchage de linge (1) selon l'une quelconque des revendications précédentes, dans lequel la pompe de chaleur (7, 9-12) est une pompe de chaleur à compresseur munie d'un compresseur (10) en tant qu'entraînement, d'un évaporateur (7) en tant que condensateur et d'un condenseur (9) en tant que dispositif de chauffage.

10. Procédé de fonctionnement d'un appareil de séchage de linge (1) selon l'une quelconque des revendications précédentes, lequel présente un espace de séchage de linge (2) dont les ouvertures (3, 4) sont reliées entre elles en un circuit d'air de processus au moyen d'un canal d'air de processus (5), un dispositif de chauffage destiné à échauffer l'air de processus (P) refroidi auparavant, et un ventilateur d'air de processus (6) destiné à faire circuler l'air de processus (P) dans le circuit d'air de processus étant disposés dans le canal d'air de processus (5), et lequel appareil de séchage de linge (1) présente une pompe de chaleur (7, 9-12) munie d'un échangeur de chaleur servant de dispositif de chauffage (9), une commutation entre un fonctionnement en circuit d'air fermé pour l'air de processus (P) se trouvant dans le circuit d'air de processus (5) et un fonctionnement à air évacué pour l'air ambiant (F) étant effectuée dans le procédé, alors que pendant le fonctionnement à évacuation d'air au moyen du ventilateur d'air de processus (6), l'air ambiant (F) étant guidé par l'intermédiaire du dispositif de chauffage (9) et le canal d'air de processus (5) étant bloqué au moins en partie entre le dispositif de chauffage (9) et l'espace de séchage de linge (2).

11. Procédé selon la revendication 10, dans lequel un entraînement (10) de la pompe de chaleur (7, 9-12) est mis en fonction pendant le fonctionnement à évacuation d'air.
